# EUROPÄISCHE PATENTSCHRIFT

(11) **EP 2 929 267 B1**
(45) Veröffentlichungstag und Bekanntmachung des Hinweises auf die Patenterteilung: **26.04.2017**
(21) Anmeldenummer: 13799328.3
(22) Anmeldetag: 05.12.2013
(51) Int. Cl.: F28D 7/16, F28D 9/00, F28F 9/02, F28D 21/00

(54) **WÄRMEÜBERTRAGER**
HEAT EXCHANGER
ECHANGEUR DE CHALEUR

(30) Priorität: 10.12.2012 DE 102012222638
(43) Veröffentlichungstag der Anmeldung: 14.10.2015
(73) Patentinhaber: Mahle International GmbH, 70376 Stuttgart (DE)
(72) Erfinder: BARWIG, Jürgen, 71665 Vaihingen/Enz (DE); ENSMINGER, Steffen, 73274 Notzingen (DE); IGNJATOVIC, Spasoje, 75428 Illingen (DE); MAUCHER, Ulrich, 70825 Korntal-Münchingen (DE)
(74) Vertreter: Grauel, Andreas
(86) Internationale Anmeldenummer: PCT/EP2013/075669
(87) Internationale Veröffentlichungsnummer: WO 2014/090683

(56) Entgegenhaltungen:
- BE-A- 438 312
- DE-A1- 3 226 984
- DE-A1- 3 639 328
- DE-A1-102011 016 122
- DE-A1-102011 077 154

## Beschreibung

### Technisches Gebiet

Die Erfindung betrifft einen Wärmeübertrager mit einem Block erster und zweiter Strömungskanäle, die benachbart zueinander angeordnet sind, wobei der Block an einer Einströmseite und an einer Ausströmseite der ersten Strömungskanäle offen ausgebildet ist zur Ein- bzw. Ausströmung eines ersten Fluids in bzw. aus den ersten Strömungskanälen, wobei die zweiten Strömungskanäle Öffnungen aufweisen zur Ein- und Ausströmung eines zweiten Fluids, insbesondere gemäß dem Oberbegriff von Anspruch 1.

### Stand der Technik

Wärmeübertrager der obigen Art sind im Stand der Technik beispielsweise für Abgaskühler oder Ladeluftkühler bekannt. Dabei wird als erstes Fluid Abgas bzw. Ladeluft verwendet, wobei als zweites Fluid ein flüssiges Kühlmittel verwendet wird. Die abwechselnde Anordnung der ersten und der zweiten Strömungskanäle bewirkt dabei eine günstige Kühlung des ersten Fluids.

Solche Wärmeübertrager sind beispielsweise als Scheibenwärmeübertrager oder als Stapelscheibenwärmeübertrager bekannt. Bei Scheibenwärmeübertragern werden Paare von Scheiben zu ersten Fluidkanälen verbunden, wobei eine Mehrzahl aufeinander gereihter Scheibenpaare zwischen sich die zweiten Fluidkanäle bilden. Bei Stapelscheibenwärmeübertragern werden gleiche Scheiben aufeinander gestapelt, wobei zwischen den Scheiben abwechselnd erste und zweite Fluidkanäle angeordnet sind.

Nachteilig an den Scheiben- bzw. Stapelscheibenkonzepten ist der beim Herstellen der Scheiben entstehende Verschnitt bzw. Schneidabfall.

Bei Wärmeübertragern in Rohrbündelbauweise mit einem Rohrbündel, wobei die Rohre des Rohrbündels in Rohrböden verschweißt sind, ist der Montageaufwand relativ hoch.

Wärmeübertrager, bei denen zweite Kanäle kammartig ineinander verschränkt angeordnet sind, so dass zwischen benachbarten zweiten Kanälen erste Kanäle entstehen, sind bspw. aus BE438312 oder DE3226984 bekannt.

### Darstellung der Erfindung, Aufgabe, Lösung, Vorteile

Daher ist es die Aufgabe der vorliegenden Erfindung einen oben genannten Wärmeübertrager zu schaffen, der einfach und mit einem reduzierten Materialeinsatz aufzubauen ist.

Die Aufgabe der vorliegenden Erfindung wird durch einen Wärmeübertrager mit den Merkmalen gemäß Anspruch 1 gelöst.

Ein Ausführungsbeispiel der Erfindung betrifft einen Wärmeübertrager mit einem Block erster und zweiter Strömungskanäle, wobei der Block an einer Einströmseite und an einer Ausströmseite der ersten Strömungskanäle offen ausgebildet ist zur Ein- bzw. Ausströmung eines ersten Fluids in bzw. aus den ersten Strömungskanälen, wobei die zweiten Strömungskanäle Öffnungen aufweisen zur Ein- und Ausströmung eines zweiten Fluids, wobei der Block aus einem ersten Element und aus einem zweiten Element besteht, das erste und das zweite Element jeweils zweite Strömungskanäle und eine Seitenwand bilden, wobei die Elemente derart zusammengefügt sind, dass die beiden Seitenwände sich gegenüberliegende Seitenwände des Blocks bilden und die zweiten Strömungskanäle sich zwischen den Seitenwänden erstrecken und erste Strömungskanäle zwischen sich und den Seitenwänden bilden. Dadurch wird erreicht, dass die vorhandene Anzahl von zweiten Strömungskanälen mit den beiden Seitenwänden zusammen den Block bilden und zwischen den beiden zweiten Strömungskanälen die ersten Strömungskanäle aufnehmen. Auch bilden vorzugsweise zwei zweite Strömungskanäle die verbleibenden Seitenwände des Blocks, so dass dieser vierseitig von einer Wand umschlossen ist. Diese beiden Strömungskanäle sind bevorzugt zwei außen liegende zweite Strömungskanäle. Dadurch wird durch zwei Elemente der gesamte Block gebildet. Ggf. ist es darüber hinaus auch zweckmäßig, wenn in die Strömungskanäle noch Turbulenzeinlagen eingelegt werden.

Erfindungsgemäß sind die zweiten Strömungskanäle und die Seitenwand eines Elements aus einem Teil durch Prägen und Falten gefertigt. Dabei wird das Element beispielsweise aus Bandmaterial gefertigt, geprägt und gefaltet, so dass zwischen zwei Lagen des Bandmaterials ein Strömungskanal das Fluid des ersten Strömungskanals strömen kann. Durch eine umlaufende Prägung und eine anschließende Verlötung oder anderweitige Abdichtung kann die Vielzahl der zweiten Strömungskanäle gebildet werden.

Weiterhin ist es zweckmäßig, wenn die zweiten Strömungskanäle und die Seitenwand eines Elements kammartig ausgebildet sind. Dadurch kann einfach eine Seitenwand und davon abstehende zweite Strömungskanäle gebildet werden.

Erfindungsgemäß greifen die zweiten Strömungskanäle eines Elements zwischen die zweiten Strömungskanäle des anderen Elements. Dadurch wird erreicht, dass die beiden Seitenwände sich gegenüberstehen und die zweiten Strömungskanäle parallel zueinander ausgerichtet sind.

Ebenso gemäß der Erfindung stützen sich die zweiten Strömungskanäle eines Elements an der Seitenwand des jeweils anderen Elements ab. Dadurch wird eine Abdichtung der ersten Strömungskanäle erreicht, da diese zwischen den zweiten Strömungskanälen angeordnet sind.

Weiterhin ist es zweckmäßig, wenn die Seitenwand eines Elements zumindest einen Anlagebereich oder Anlagebereiche aufweist, die der Anlage von zumindest einem Endbereich oder Endbereichen der zweiten Strömungskanäle dienen. Diese Anlagebereiche dienen der Abstützung und sicheren Platzierung vor dem Verbinden bzw. Löten, so dass eine definierte Position erreichbar ist.

Weiterhin ist es zweckmäßig, wenn ein zweiter Strömungskanal an einem Bereich seiner Faltung eine Ein- und/oder Ausströmöffnung aufweist. So kann der Strömungskanal im Bereich der Faltung geprägt sein, um eine Ein- oder Ausströmung durch die so gebildete Öffnung zu erreichen.

Auch ist es zweckmäßig, wenn ein zweiter Strömungskanal an einem Endbereich eine Ein- und/oder Ausströmöffnung aufweist. Dadurch kann erreichet werden, dass der zweite Strömungskanal von der gleichen Seite mit dem Fluid versorgbar ist, wie die anderen zweiten Strömungskanäle, die von der anderen Seitenwand abragen. So werden nicht auf beiden Seiten Sammelkästen benötigt. Dadurch kann eine einfache Ausgestaltung erzielt werden.

Besonders zweckmäßig ist es, wenn eine Seitenwand benachbart zu Öffnungen im Endbereich des zweiten Strömungskanals Öffnungen im Anlagenbereich aufweist. Damit können die Öffnungen in den Endbereichen versorgt werden.

Auch ist es zweckmäßig, wenn die Öffnungen zur Ein- und/oder Ausströmung eines Fluids in die oder aus den zweiten Strömungskanälen an einer Seitenwand des Blocks angeordnet sind.

Weiterhin ist es zweckmäßig, wenn die Öffnungen zur Einströmung eines Fluids in die zweiten Strömungskanäle mit einem Sammler mit Fluideinlass versehen sind und die Öffnungen zur Ausströmung eines Fluids aus den zweiten Strömungskanälen mit einem Sammler mit Fluidauslass versehen sind.

Besonders vorteilhaft ist es, wenn der Block an seiner Einströmseite und/oder an seiner Ausströmseite der ersten Strömungskanäle mit einem Sammler mit Ein- bzw. Ausströmöffnung versehen ist.

Vorteilhafte Weiterbildungen der vorliegenden Erfindung sind in den Unteransprüchen und der nachfolgenden Figurenbeschreibung beschrieben.

### Kurze Beschreibung der Zeichnungen

Im Folgenden wird die Erfindung anhand von einem Ausführungsbeispiel unter Bezugnahme auf eine Zeichnung detailliert erläutert. In der Zeichnung zeigt:
- Fig.1: eine schematische Ansicht eines erfindungsgemäßen Wärmeübertragers mit einem Block erster und zweiter Strömungskanäle und mit einer Zu- und Abführung eines ersten Fluids,
- Fig.2: ein erstes Element zur Bildung des Blocks erster und zweiter Strömungskanäle in einer perspektivischen Darstellung,
- Fig.3: ein erstes Element zur Bildung des Blocks erster und zweiter Strömungskanäle in einer perspektivischen Darstellung,
- Fig.4: ein zweites Element zur Bildung des Blocks erster und zweiter Strömungskanäle in einer perspektivischen Darstellung,
- Fig.5: ein zweites Element zur Bildung des Blocks erster und zweiter Strömungskanäle in einer perspektivischen Darstellung,
- Fig.6: ein Block erster und zweiter Strömungskanäle in einer perspektivischen Darstellung,
- Fig.7: ein Block erster und zweiter Strömungskanäle in einer perspektivischen Darstellung,
- Fig.8: eine weitere schematische Ansicht eines erfindungsgemäßen Wärmeübertragers mit einem Block erster und zweiter Strömungskanäle und mit einer Zu- und Abführung eines ersten Fluids,
- Fig.9: eine weitere schematische Ansicht eines erfindungsgemäßen Wärmeübertragers mit einem Block erster und zweiter Strömungskanäle und mit einer Zu- und Abführung eines ersten Fluids, und
- Fig.10: ein weiteres Element zur Bildung des Blocks erster und zweiter Strömungskanäle in einer perspektivischen Darstellung.

### Bevorzugte Ausführung der Erfindung

Die Fig. 1 zeigt einen Wärmeübertrager 1 mit einem Block 2, wobei der Block 2 erste Strömungskanäle 3 und zweite Strömungskanäle 4 aufweist. Der Block 2 ist durch Seitenwände 5, 6 nach außen begrenzt und weist an den beiden Stirnseiten 7, 8, an welchen die ersten Strömungskanäle 3 offen anströmbar sind, Sammler 9, 10 auf, die mit Ein- bzw. Ausströmöffnungen 11, 12 versehen sind.

Ein erstes Fluid kann durch die Einströmöffnung 11 in den Sammler 9 eintreten, anschließend durch die ersten Strömungskanäle 3 hindurchtreten und über den Sammler 10 und die Austrittsöffnung 12 den Wärmeübertrager 1 verlassen.

Die Stirnseite 7 bildet dabei eine Anströmseite der ersten Strömungskanäle 3 des Blocks 2, wobei die Stirnseite 8 die Ausströmseite der ersten Strömungskanäle 3 des Blocks 2 bildet. An der Einströmseite und an der Ausströmseite sind die ersten Strömungskanäle 3 offen ausgebildet zur Ein- bzw. Ausströmung eines ersten Fluids in die ersten Strömungskanäle 3 bzw. aus den ersten Strömungskanälen 3.

In Fig. 1 ist weiterhin zu erkennen, dass die zweiten Strömungskanäle 4 an einer Seitenwand 6 mit Öffnungen 13, 14 versehen sind, die der Einströmung bzw. Ausströmung eines zweiten Fluids in die zweiten Strömungskanäle 4 bzw. aus den zweiten Strömungskanälen 4 dienen.

Die Öffnungen 13, 14 als Einströmöffnungen bzw. Ausströmöffnungen sind in einer Richtung senkrecht zur Strömungsrichtung 15 des ersten Fluids betrachtet übereinander angeordnet. Die Öffnungen 13 sind dabei dem Eintritt des ersten Fluids benachbart an einem Endbereich der zweiten Strömungskanäle 4 angeordnet, wobei die Öffnungen 14 dem Austritt des ersten Fluids benachbart im Endbereich der zweiten Strömungskanäle 4 angeordnet sind. Wird das zweite Fluid im Gegenstrom zu dem ersten Fluid durch den Wärmeübertrager geströmt, so stellen die Öffnungen 14 die Einströmöffnung und die Öffnungen 13 die Ausströmöffnungen dar. Bei einer Durchströmung im Gleichstrom würden sich die Öffnungen umkehren.

Die Fig. 2 und 3 zeigen in einer perspektivischen Darstellung ein erstes Element 20, das zweite Strömungskanäle 21 und eine Seitenwand 22 aufweist.

Das erste Element 20 ist aus einem Bandmaterial gebildet, wobei es durch Prägungen und Faltungen hergestellt ist. Die zweiten Strömungskanäle 21 sind doppelwandig gebildet und sind durch Faltungen im Bereich der Seitenwand 22 bei 23 und an den Endbereichen 24 der zweiten Strömungskanäle gebildet. Die zweiten Strömungskanäle 21 weisen am Rand eine Prägung 25 auf, so dass die Oberseite 26 mit der Unterseite 27 des Strömungskanals randseitig verbunden werden kann, um ein Strömungsvolumen innerhalb des zweiten Strömungskanals 21 zu erzeugen. An den Endbereichen 24 sind die zweiten Strömungskanäle 21 mit den Öffnungen 28, 29 versehen, um ein zweites Fluid in den zweiten Strömungskanal 21 einströmen zu lassen bzw. aus dem zweiten Strömungskanal 21 ausströmen zu lassen. Die Seitenwand 22 weist bogenförmige Bereiche 30 auf, die als Anlagebereiche zur Anlage von Endbereichen zweier Strömungskanäle 21 dienen.

Die Seitenwände 22 weisen an ihren Endbereichen abgewinkelte Enden 31 auf, welche der Fixierung von zweiten Strömungskanälen 21 dienen, die von einer gegenüberliegenden Seitenwand auf die vorliegende Seitenwand ragen.

Die Fig. 4 und 5 zeigen ein zweites Element 40 in perspektivischer Darstellung mit zweiten Strömungskanälen 41 und einer Seitenwand 42. Das Element 40 ist bevorzugt wiederum aus einem Bandmaterial durch Prägung und Faltung gebildet, wobei die zweiten Strömungskanäle 41 wiederum doppelwandig ausgebildet sind, mit einem jeweiligen sich berührenden Rand, so dass zwischen den Rändern ein Volumen gebildet wird, um eine Durchströmung zu erzielen. Die Strömungskanäle 41 ragen von der Seitenwand 42 im Wesentlichen rechtwinklig und kammartig ab, wobei die Strömungskanäle Öffnungen 43 aufweisen, die der Einströmung bzw. Ausströmung aus dem Strömungskanal dienen. Weiterhin weist die Seitenwand 42 Anlagebereiche 45 auf, die der Anlage von Endbereichen 46 der zweiten Strömungskanäle dienen. Im Ausführungsbeispiel der Fig. 4 und 5 weist das zweite Element im Bereich der Anlagebereiche 45 Öffnungen 47 auf, die der Durchströmung von zweiten Strömungskanälen dienen, die im Anlagebereich 45 angeordnet bzw. angelegt sind.

Die Fig. 6 und 7 zeigen einen Block 50 von ersten Strömungskanälen 51 und zweiten Strömungskanälen 52. Die ersten Strömungskanäle 51 sind zwischen den zweiten Strömungskanälen 52 gebildet. Der Block 50 besteht aus einem ersten Element 53 und einem zweiten Element 54 gemäß der Fig. 2 bis 5, die derart miteinander verbunden sind, dass die beiden Strömungskanäle 52 des ersten Elements bzw. des zweiten Elements 53, 54 wechselseitig ineinander geschoben sind, wobei die Enden 55 der Strömungskanäle 52 an den Anlagebereichen 56 der Seitenwände 53, 54 zur Anlage kommen. Die Öffnungen 28, 29 der Fig. 2, 3 fluchten mit Öffnungen 47 der Fig. 4, 5, so dass eine Ein- und Ausströmung in die zweiten Strömungskanäle möglich ist, die in ihren Endbereichen an Anlagebereichen abgestützt sind und die an diesen Endbereichen ihre Öffnungen zur Ein- und Ausströmung aufweisen.

Die Fig. 8 und 9 zeigen den Wärmeübertrager 1 in anderen perspektivischen Darstellungen, wobei der Block 2 von verschiedenen Seiten zu erkennen ist. Die Seitenwand, die der Seitenwand mit den Öffnungen 13, 14 gegenüberliegt, weist keine Öffnungen auf.

Weiterhin ist zu erkennen, dass die Sammler 9, 10 eine zentrale Ein- bzw. Ausströmöffnung 11, 12 aufweisen, die von einem Flansch 16 umgeben ist, um den Wärmetauscher an eine Versorgungsleitung beispielsweise für Abgas oder Ladeluft anschließen zu können.

Die Fig. 10 zeigt eine vergrößerte Darstellung einer Anordnung zweiter Strömungskanäle 60 mit seitlichen Öffnungen 61 zur Ein- und Ausströmung eines Fluids. An den Randbereichen 62 sind Prägungen 63 vorgesehen, um die Strömungskanäle gegeneinander abzudichten. Zwischen diesen Randbereichen ist keine Prägung vorgesehen, so dass die Einlass- bzw. Auslassöffnungen 61 gebildet werden können. Die außenliegenden Strömungskanäle weisen in diesem Bereich eine Faltung 64 auf, um die Ränder der Öffnung 61 stabil definieren zu können.

Besonders vorteilhaft ist, wenn geprägte Dimpel oder Sicken in den ersten und/oder zweiten Strömungskanälen zur Strömungsführung vorgesehen sind. Dies kann vorteilhaft eine bessere Kühlleistung, reduzierte Temperaturspitzen in schlecht durchströmten Bereichen und/oder Verbesserungen im Prozess durch eine Abstützung der Wandbereiche bewirken. Dies ist insbesondere bevorzugt bei einer Ausführung des Wärmeübertragers zur Verwendung eines gasförmigen ersten Fluids und eines flüssigen zweiten Fluids, wie beispielsweise ein Abgas-Kühlmittel-Kühler, wie einen indirekten Ladeluftkühler, bei welchem die Ladeluft durch flüssiges Kühlmittel gekühlt wird.

Weiterhin kann zumindest einer der Strömungskanäle ohne eine eingelegte Turbulenzeinlage ausgebildet sein. Dazu kann der entsprechende Strömungskanal eine wellig profilierte Trennfläche zur Erzeugung von Verwirbelungen in den ersten und/oder in den zweiten Fluidkanälen aufweisen. Dieses Ausführungsbeispiel ist bevorzugt bei flüssigem erstem und zweitem Fluid, wie beispielsweise bei einem Öl-Kühlmittelkühler.

Dazu alternativ kann in dem ersten und/oder zweiten Fluidkanal eine eingelegte Turbulenzeinlage, insbesondere eine Turbulenzeinlage in dem Strömungskanal für das erste Fluid vorgesehen sein. Dies ist bevorzugt bei gasförmigem erstem Fluid.

Der Wärmeübertrager ist bevorzugt als Kreuzstrom- oder Kreuzgegenstromwärmeübertrager ausgebildet. Bevorzugt sind keine Sammelkästen für das erste Fluid vorgesehen. Dabei ist es bevorzugt eine Bauform für Wärmeübertrager mit einem großen Querschnitt für das erste Fluid, insbesondere für einen Wärmeübertrager von Komponenten in einem Kühlmodul in der Anströmluft des Fahrzeugs, wie ein Kühlmittelkühler, Ölkühler, Klimakondensator etc.

Als Werkstoffe des Wärmeübertragers ist bevorzugt Stahl oder Aluminium bzw. eine Aluminiumlegierung.

Als Ausführungsbeispiele für einen Sammler des zweiten Fluids ist es möglich, wenn dieser mit einer umlaufenden Bördelung versehen ist, zur Erhöhung der Anlagefläche und ggf. zur Erzielung eines besseren Lötergebnis und ggf. einer höheren Festigkeit. Alternativ ist auch eine Klammerform, bei welcher der Sammler die gefaltete Matrix auch oben und unten umfasst.

Der Sammler kann im Herstellungsverfahren zur Positionierung an anderen Elementen des Wärmeübertragers auch an diese geheftet werden, wie beispielsweise mittels Heftschweißnähten.

Besonders vorteilhaft ist es, wenn beide Seiten aus der gleichen, sich wiederholenden Kamm- bzw. Schlaufenkontur bestehen, die sich jedoch durch unterschiedliche Position der Öffnungen für das erste bzw. das zweite Fluid unterscheiden. Dabei ist es besonders vorteilhaft, wenn die beiden Kammprofile die identische Struktur aufweisen, wobei sie sich ggf. aber durch die Anzahl der Kanäle für das zweite Fluid unterscheiden können. Die Durchströmung durch den Wärmeübertrager wäre dann als Z-Flow mit ungerader Anzahl von Kanälen für das zweite Fluid zu bezeichnen.

Auch kann es vorteilhaft sein, wenn ein zusätzliches Grund- und Deckblech vorgesehen ist, um einen Formschluss zwischen dem Sammler für das erste Fluid und der Matrix zu erleichtern, sowie zur Festigkeitssteigerung.

Des Weiteren kann der Wärmeübertrager auch als so genannte One-Shot-Lötung ausgebildet sein, und gegebenenfalls inklusive Halter und anderer Peripherieteile in einem gelötet werden.

## Patentansprüche

1. Wärmeübertrager mit einem Block (2, 50) erster (3) und zweiter (4, 21, 41) Strömungskanäle, wobei der Block an einer Einströmseite (11) und an einer Ausströmseite (12) der ersten Strömungskanäle (3) offen ausgebildet ist zur Ein- bzw. Ausströmung eines ersten Fluids in bzw. aus den ersten Strömungskanälen (3), wobei die zweiten Strömungskanäle (4, 21, 41) Öffnungen (13, 14) aufweisen zur Ein- und Ausströmung eines zweiten Fluids, der Block (2, 50) aus einem ersten Element (20) und aus einem zweiten Element (40) besteht, wobei das erste und das zweite Element jeweils zweite Strömungskanäle (4, 21, 41) und eine Seitenwand (22, 42) bilden, wobei die Elemente derart zusammengefügt sind, dass die beiden Seitenwände (22, 42) sich gegenüberliegende Seitenwände des Blocks (2, 50) bilden und die zweiten Strömungskanäle (4, 21, 41) sich zwischen den Seitenwänden (22, 42) erstrecken und erste Strömungskanäle (3) zwischen sich und den Seitenwänden bilden, **dadurch gekennzeichnet, dass** die zweiten Strömungskanäle (4, 21, 41) und die Seitenwand (22, 42) eines Elements (20, 40) aus einem Teil durch Prägen und Falten gefertigt sind und die zweiten Strömungskanäle (4, 21, 41) eines Elements (20, 40) zwischen die zweiten Strömungskanäle (4, 21, 41) des anderen Elements (20, 40) greifen, wobei die zweiten Strömungskanäle (4, 21, 41) eines Elements (20, 40) sich an der Seitenwand (22, 42) des jeweils anderen Elements (20, 40) abstützen.

2. Wärmeübertrager nach Anspruch 1, **dadurch gekennzeichnet, dass** die zweiten Strömungskanäle (4, 21, 41) und die Seitenwand eines Elements kammartig ausgebildet sind.

3. Wärmeübertrager nach Anspruch 1 oder 2, **dadurch gekennzeichnet, dass** die Seitenwand eines Elements (20, 40) zumindest einen Anlagebereich (45) oder Anlagebereiche aufweist, die der Anlage von zumindest einem Endbereich oder Endbereichen der zweiten Strömungskanäle dienen.

4. Wärmeübertrager nach zumindest einem der vorhergehenden Ansprüche, **dadurch gekennzeichnet, dass** ein zweiter Strömungskanal (4,21) an einem Bereich seiner Faltung eine Ein- und/oder Ausströmöffnung (28, 29) aufweist.

5. Wärmeübertrager nach zumindest einem der vorhergehenden Ansprüche, **dadurch gekennzeichnet, dass** ein zweiter Strömungskanal (4,41) an einem Endbereich eine Ein- und/oder Ausströmöffnung (43, 44) aufweist.

6. Wärmeübertrager nach Anspruch 3, **dadurch gekennzeichnet, dass** eine Seitenwand benachbart zu Öffnungen im Endbereich des zweiten Strömungskanals Öffnungen (47) im Anlagenbereich aufweist.

7. Wärmeübertrager nach einem der vorhergehenden Ansprüche, **dadurch gekennzeichnet, dass** die Öffnungen zur Ein- und/oder Ausströmung eines Fluids (28, 29, 43, 44) in die oder aus den zweiten Strömungskanälen an einer Seitenwand des Blocks angeordnet sind.

8. Wärmeübertrager nach einem der vorhergehenden Ansprüche, **dadurch gekennzeichnet, dass** die Öffnungen zur Einströmung eines Fluids in die zweiten Strömungskanäle mit einem Sammler mit Fluideinlass versehen sind und die Öffnungen zur Ausströmung eines Fluids aus den zweiten Strömungskanälen mit einem Sammler mit Fluidauslass versehen sind.

9. Wärmeübertrager nach einem der vorhergehenden Ansprüche, **dadurch gekennzeichnet, dass** der Block an seiner Einströmseite und/oder an seiner Ausströmseite der ersten Strömungskanäle mit einem Sammler (9, 10) mit Ein- bzw. Ausströmöffnung versehen ist.

## Claims

1. A heat exchanger having a block (2, 50) of first (3) and second (4, 21, 41) flow ducts, wherein the block is designed to be open at an inflow side (11) and at an outflow side (12) of the first flow ducts (3) for the inflow and outflow of a first fluid into and out of the first flow ducts (3), wherein the second flow ducts (4, 21, 41) have openings (13, 14) for the inflow and outflow of a second fluid, wherein the block (2, 50) is composed of a first element (20) and of a second element (40), wherein the first and the second element each form second flow ducts (4, 21, 41) and a side wall (22, 42), wherein the elements are joined together such that the two side walls (22, 42) form opposite side walls of the block (2, 50) and the second flow ducts (4, 21, 41) extend between the side walls (22, 42) and form first flow ducts (3) between themselves and the side walls, **characterised in that** the second flow ducts (4, 21, 41) and the side wall (22, 42) of an element (20, 40) are manufactured from one part by stamping and folding and the second flow ducts (4, 21, 41) of one element (20, 40) engage between the second flow ducts (4, 21, 41) of the other element (20, 40), wherein the second flow ducts (4, 21, 41) of one element (20, 40) are supported on the side wall (22, 42) of the respective other element (20, 40).

2. The heat exchanger as claimed in claim 1, **characterised in that** the second flow ducts (4, 21, 41) and the side wall of an element are of comb-like configuration.

3. The heat exchanger as claimed in claim 1 or 2, **characterised in that** the side wall of an element (20, 40) has at least one abutment region (45), or abutment regions, which serve for the abutment of at least one end region, or end regions, of the second flow ducts.

4. The heat exchanger as claimed in at least one of the preceding claims, **characterised in that** a second flow duct (4, 21) has an inflow and/or outflow opening (28, 29) in a region of its fold.

5. The heat exchanger as claimed in at least one of the preceding claims, **characterised in that** a second flow duct (4, 41) has an inflow and/or outflow opening (43, 44) in an end region.

6. The heat exchanger as claimed in claim 3, **characterised in that** a side wall has openings (47) in the abutment region adjacent to openings in the end region of the second flow duct.

7. The heat exchanger as claimed in one of the preceding claims, **characterised in that** the openings for the inflow and/or outflow of a fluid (28, 29, 43, 44) into or out of the second flow ducts are arranged on a side wall of the block.

8. The heat exchanger as claimed in one of the preceding claims, **characterised in that** the openings for the inflow of a fluid into the second flow ducts are equipped with a manifold with a fluid inlet, and the openings for the outflow of a fluid out of the second flow ducts are equipped with a manifold with a fluid outlet.

9. The heat exchanger as claimed in one of the preceding claims, **characterised in that** the block is equipped, on its inflow side and/or on its outflow side of the first flow ducts, with a manifold (9, 10) with an inflow and/or outflow opening.

## Revendications

1. Echangeur de chaleur comprenant un bloc (2, 50) de premiers (3) et de deuxièmes (4, 21, 41) conduits d'écoulement où le bloc est conçu en étant ouvert au niveau d'un côté de flux entrant (11) et au niveau d'un côté de flux sortant (12) des premiers conduits d'écoulement (3), ledit bloc servant à l'écoulement d'entrée ou de sortie d'un premier fluide entrant ou sortant des premiers conduits d'écoulement (3), où les deuxièmes conduits d'écoulement (4, 21, 41) présentent des ouvertures (13, 14) servant à l'écoulement d'entrée et de sortie d'un deuxième fluide, le bloc (2, 50) se composant d'un premier élément (20) et d'un deuxième élément (40), où le premier et le deuxième élément forment à chaque fois des deuxièmes conduits d'écoulement (4, 21, 41) et une paroi latérale (22, 42), où les éléments sont réunis de manière telle, que les deux parois latérales (22, 42) forment des parois latérales du bloc (2, 50), qui se font face, et les deuxièmes conduits d'écoulement (4, 21, 41) s'étendent entre les parois latérales (22, 42), et des premiers conduits d'écoulement (3) se forment entre eux et entre les parois latérales, **caractérisé en ce que** les deuxièmes conduits d'écoulement (4, 21, 41) et la paroi latérale (22, 42) d'un élément (20, 40) sont fabriqués à partir d'une pièce, par gaufrage et par pliage, et les deuxièmes conduits d'écoulement (4, 21, 41) d'un élément (20, 40) mordent entre les deuxièmes conduits d'écoulement (4, 21, 41) de l'autre élément (20, 40), où les deuxièmes conduits d'écoulement (4, 21, 41) d'un élément (20, 40) sont en appui sur une paroi latérale (22, 42) à chaque fois de l'autre élément (20, 40).

2. Echangeur de chaleur selon la revendication 1, **caractérisé en ce que** les deuxièmes conduits d'écoulement (4, 21, 41) et la paroi latérale d'un élément sont configurés en forme de peigne.

3. Echangeur de chaleur selon la revendication 1 ou 2, **caractérisé en ce que** la paroi latérale d'un élément (20, 40) présente au moins une zone d'appui (45) ou des zones d'appui qui servent d'appui au moins d'une zone d'extrémité ou de zones d'extrémité des deuxièmes conduits d'écoulement.

4. Echangeur de chaleur selon au moins l'une quelconque des revendications précédentes, **caractérisé en ce qu'**un deuxième conduit d'écoulement (4, 21) présente, au niveau d'une zone de son pliage, une ouverture de flux entrant et / ou sortant (28, 29).

5. Echangeur de chaleur selon au moins l'une quelconque des revendications précédentes, **caractérisé en ce qu'**un deuxième conduit d'écoulement (4, 41) présente, au niveau d'une zone d'extrémité, une ouverture de flux entrant et / ou sortant (43, 44).

6. Echangeur de chaleur selon la revendication 3, **caractérisé en ce qu'**une paroi latérale présente, à proximité d'ouvertures se trouvant dans la zone d'extrémité du deuxième conduit d'écoulement, des ouvertures (47) se trouvant dans la zone d'appui.

7. Echangeur de chaleur selon l'une quelconque des revendications précédentes, **caractérisé en ce que** les ouvertures servant à l'écoulement d'entrée et / ou de sortie d'un fluide (28, 29, 43, 44), qui entre ou sort des deuxièmes conduits d'écoulement, sont disposées sur une paroi latérale du bloc.

8. Echangeur de chaleur selon l'une quelconque des revendications précédentes, **caractérisé en ce que** les ouvertures servant à l'écoulement d'entrée d'un fluide entrant dans les deuxièmes conduits d'écoulement sont dotées d'un collecteur comportant une entrée de fluide, et les ouvertures servant à l'écoulement de sortie d'un fluide sortant des deuxièmes conduits d'écoulement sont dotées d'un collecteur comportant une sortie de fluide.

9. Echangeur de chaleur selon l'une quelconque des revendications précédentes, **caractérisé en ce que** le bloc est doté, sur son côté de flux entrant et / ou sur son côté de flux sortant des premiers conduits d'écoulement, d'un collecteur (9, 10) comportant une ouverture de flux entrant ou sortant.
